# FASCICULE DE BREVET EUROPEEN

(11) **EP 3 131 830 B1**
(45) Date de publication et mention de la délivrance du brevet: **06.06.2018**
(21) Numéro de dépôt: 15731635.7
(22) Date de dépôt: 14.04.2015
(51) Int. Cl.: B65D 47/24

(54) **DISTRIBUTEUR DE PRODUIT FLUIDE**
FLUIDPRODUKTSPENDER
FLUID-PRODUCT DISPENSER

(30) Priorité: 16.04.2014 FR 1453411
(43) Date de publication de la demande: 22.02.2017
(73) Titulaire: APTAR France SAS, 27110 Le Neubourg (FR)
(72) Inventeur: DECOTTIGNIES, Laurent, F-95800 Cergy (FR); MULLER, Patrick, F-27600 Saint Aubin sur Gaillon (FR)
(74) Mandataire: CAPRI
(86) Numéro de dépôt international: PCT/FR2015/050988
(87) Numéro de publication internationale: WO 2015/159008

(56) Documents cités:
- US-A- 2 032 305
- US-A1- 2003 106 911

## Description

La présente invention concerne un distributeur de produit fluide comprenant un réservoir de produit fluide dans lequel le produit fluide est stocké sous pression et un clapet de sortie de produit fluide qui est actionnable à partir d'une position fermée vers une position ouverte pour définir un orifice de distribution. Le clapet de sortie comprend un organe mobile qui repose de manière étanche sur un siège en position fermée et qui est hors de contact de ce siège en position ouverte. Le distributeur comprend aussi un organe d'actionnement pour déplacer l'organe mobile entre les positions fermée et ouverte, cet organe mobile étant déplaçable axialement et sollicité élastiquement contre le siège. Ce type de distributeur est largement utilisé dans les domaines de la cosmétique, de la pharmacie ou encore de la parfumerie, voire de l'alimentaire, pour distribuer des produits fluides plus ou moins visqueux.

Dans l'art antérieur, on connaît déjà de nombreux distributeurs équipés d'un organe d'actionnement sur lequel on appuie pour ouvrir un clapet de sortie laissant s'échapper un produit fluide stocké sous pression dans un réservoir. Il existe notamment les aérosols qui contiennent un gaz propulseur. Ils sont en général équipés d'une valve de distribution équipée d'une tige de soupape sur laquelle on appuie axialement ou latéralement. On connaît également des distributeurs dont le réservoir est équipé d'un piston pousseur sollicité par exemple par un ressort. Ce type de distributeur est également équipé d'un clapet de sortie ou d'une valve de distribution. De manière tout à fait générale, la plupart des clapets ou valves de sortie sont équipés d'un ressort de rappel, et l'actionnement de l'organe d'actionnement nécessite de surmonter la raideur de ce ressort de rappel. Un distributeur à clapet tel que défini au préambule de la revendication 1 est connu des documents US 2032305 A1 ou US 2003 0106911 A1. La présente invention a voulu rompre radicalement avec les techniques traditionnelles pour proposer un clapet de sortie dont la force nécessaire à déplacer l'organe d'actionnement est plus faible tout en garantissant une parfaite étanchéité. La présente invention a également voulu rompre avec la gestuelle habituelle consistant à enfoncer axialement ou faire basculer latéralement une tige de soupape. La présente invention cherche également à se départir de tout dosage unitaire pour offrir une distribution tant que l'organe d'actionnement est actionné. Enfin, la présente invention cherche à améliorer significativement la distribution de crèmes conditionnées dans des pots.

Pour atteindre ces différents buts, la présente invention propose que l'orifice de distribution et l'organe d'actionnement soient tous deux formés par un disque rotatif. Ce disque peut être parfaitement ou sensiblement plan, par exemple avec une légère concavité, et l'orifice de distribution est de préférence disposé au centre de ce disque autour duquel le disque tourne. En d'autres termes, l'axe de rotation du disque passe par l'orifice de distribution. Ainsi, lorsque l'on entraîne ce disque en rotation, le clapet de sortie s'ouvre, l'organe mobile se décollant de son siège pour gagner sa position ouverte. L'orifice de distribution est ainsi dégagé, et le produit fluide sous pression peut sortir du réservoir pour s'étendre sur le disque, autour de l'orifice de distribution. Dès que l'utilisateur relâche le disque, celui-ci effectue une course angulaire inverse, entraîné par un ressort de rappel. De ce fait, à chaque actionnement, le disque rotatif effectue la même course angulaire, puis revient à son sa position initiale de départ.

Selon l'invention, le disque rotatif comprend un élément de came pour transformer le mouvement rotatif du disque en déplacement axial de l'organe mobile. Avantageusement, l'élément de came comprend plusieurs secteurs de came définissant chacun une pente en forme de segment d'arc de cercle. D'autre part, l'organe mobile peut être pourvu d'un organe de came qui coopère avec l'élément de came du disque rotatif. Avantageusement, l'organe de came définit autant de profils de came en forme de segment d'arc de cercle qu'il y a de secteurs de came. On peut ainsi dire que le distributeur intègre un système de came permettant de transformer la rotation du disque en un déplacement axial de l'organe mobile qui est transversal ou perpendiculaire au plan du disque. Ce système de came ou de transformation de déplacement agit entre le disque rotatif et l'organe mobile du clapet de sortie pour décoller l'organe mobile de son siège.

Selon l'invention, l'organe mobile est formé par un couvercle monté sur le réservoir, le disque rotatif étant monté en rotation sur le couvercle autour de l'organe mobile, le disque rotatif étant avantageusement maintenu sur le couvercle par une frette. A la place de la frette, on peut imaginer que le bord périphérique du disque soit encliqueté de manière lâche dans un logement formé par le couvercle, permettant la rotation du disque. Avantageusement, un ressort de rappel, avantageusement plat en matière plastique, agit entre le disque rotatif et le couvercle pour ramener le disque rotatif en position initiale après chaque rotation. Lorsque le distributeur se présente sous la forme d'un pot, le couvercle est relativement plat ou plan, de même que le disque, de sorte que le ressort de rappel doit également être plat pour être interposé entre le couvercle et le disque. Ce ressort de rappel permet non seulement de limiter la course angulaire du disque par rapport au couvercle, mais permet également de renvoyer le disque vers sa position de départ.

Selon une forme de réalisation pratique, l'organe mobile comprend un pointeau apte à s'engager de manière étanche dans le siège qui est formé par le disque rotatif, le pointeau étant entouré par un organe de came, qui est lui-même entouré par des moyens élastiques, avantageusement sous forme de pattes souples, qui sollicitent élastiquement le pointeau contre le siège. De préférence, le siège forme l'orifice de distribution de sorte que le pointeau est visible à partir de la face externe du disque.

Selon une autre caractéristique de l'invention, le réservoir comprend un piston pousseur qui coulisse de manière étanche dans un fût de coulissement, le piston pousseur étant sollicité par des moyens élastiques choisis parmi les ressorts, les mousses, les gaz.

L'esprit de l'invention réside dans le fait que la paroi qui forme l'orifice de distribution est un disque rotatif qui sert à actionner le clapet de sortie de produit fluide. Le disque est de préférence plat ou plan et tourne autour de l'orifice de distribution. Etant donné que le disque offre une certaine surface, il est possible d'y apposer une inscription visuelle, comme par exemple des flèches, pour indiquer à l'utilisateur qu'il faut entraîner le disque en rotation pour distribuer le produit fluide.

L'invention sera maintenant plus amplement décrite en référence aux dessins joints, donnant à titre d'exemple non limitatif, un mode de réalisation de l'invention.

Sur les figures :
La figure 1 est une vue en perspective d'un distributeur de produit fluide selon l'invention, sensiblement à l'échelle 1,
La figure 2 est une vue en coupe transversale verticale agrandie à travers le distributeur de la figure 1,
La figure 3 est une vue en plan de l'intérieur du distributeur de la figure 1, et
Les figures 4 et 5 sont des vues en perspective explosées d'une partie du distributeur des figures 1 à 3.

Le distributeur représenté sur les figures pour illustrer la présente invention est d'un type particulier, puisqu'il s'agit d'un pot, qui se caractérise par sa forme massive et trapue. On peut également dire que le pot se caractérise par une face supérieure sensiblement plane et dont le diamètre correspond sensiblement à celui du réservoir.

Dans le mode de réalisation représenté, le réservoir de produit fluide R est associé à un couvercle 5 qui est monté sur un col 41 de manière fixe et étanche, par exemple par interposition d'un joint de col 8. Le réservoir R présente ici une configuration quelque peu particulière, puisqu'il comprend un récipient interne 1 disposé à l'intérieur d'un pot externe 4. Le récipient interne 1 comprend intérieurement un fût de coulissement 11 et un fond 12. Le récipient 1 contient également un piston pousseur 2, par exemple pourvu de deux lèvres d'étanchéité 21. Ce piston pousseur 2 est sollicité par des moyens élastiques qui se présentent ici sous la forme d'un ressort 3, qui peut être un ressort à boudin, et qui prend appui d'une part sur le fond 12 et d'autre part sous le piston pousseur 2. On comprend aisément que la force du ressort 3 va pousser le piston pousseur 2 de manière à exercer une pression sur le produit fluide présent au-dessus du piston suiveur 2. Le récipient interne 1 peut par exemple former une collerette sur laquelle repose le joint de col 8 et sous laquelle est formé le col 41 qui vient en prise avec le couvercle 5 pour obturer le réservoir R.

Sans sortir du cadre de l'invention, on peut bien entendu mettre en oeuvre un autre type de réservoir qui ne comprend par exemple pas de pot externe 4. Toutefois, ce pot externe permet aisément de conférer au réservoir une forme classique de pot, indépendamment de la contenance et de la forme du récipient interne 1.

Le couvercle 5 est monté sur le réservoir R, et plus particulièrement sur le col 41 formé par le pot externe 4. Pour ce faire, le couvercle 5 comprend une bague de fixation 58 qui vient en prise, par exemple encliquetée ou vissée, à l'extérieur du col 41. L'étanchéité peut être garantie par un joint de col 9 qui est écrasé entre le couvercle et le réservoir, et plus particulièrement sur le bord supérieur du récipient interne 1, comme on peut clairement le voir sur la figure 2. A l'intérieur de cette bague de fixation 58, le couvercle 5 forme une large plage annulaire 56 qui est sensiblement ou parfaitement plane. A l'intérieur de cette plage 56, le couvercle 5 forme une bride annulaire 55 qui s'étend vers le haut. Un organe mobile 51 est disposé à l'intérieur de cette bride 55 avec laquelle il est relié au moyen de plusieurs pattes ou lames élastiques 54 qui font office de moyens élastiques. Grâce à ces pattes souples 54, l'organe mobile 51 est déplaçable axialement à l'intérieur de la bride 55. Plus en détail, l'organe mobile 51 comprend un pointeau d'obturation 52, qui se présente ici sous la forme d'un bossage ou d'un dôme arrondi. D'autres formes peuvent bien entendu être envisagées pour le pointeau 52. Autour de ce pointeau 52, l'organe mobile 51 forme un organe de came 53, qui peut comprendre plusieurs profils de came identiques qui sont disposés en cercle, de sorte que chaque profil de came s'étend sur un arc de cercle en formant une légère pente. Ceci est plus visible sur la figure 4. L'organe mobile 51 est ainsi déplaçable selon un axe qui est sensiblement perpendiculaire au plan formé par la plage annulaire 56.

Selon l'invention, le distributeur comprend également un disque rotatif 6 qui est monté sur le couvercle 5 de manière à pouvoir tourner autour du pointeau 52. Ce disque est sensiblement ou parfaitement plan sur sa majeure partie, hormis au niveau de son bord périphérique qui forme un rebord 68. On peut également envisager que le disque 6 présente une forme légèrement concave pour définir ainsi une coupelle de récupération de produit fluide. Le disque 6 est percé en son centre d'un orifice de distribution 62 dont le bord forme un siège de clapet 63 dont la forme correspond à celle du pointeau 52, afin de pouvoir réaliser un contact étanche entre ces deux pièces. On peut même envisager de réaliser le siège de clapet 63 avec un matériau souple qui est par exemple surmoulé ou bi-injecté. Comme on peut le voir sur la figure 5, le siège de clapet 63 est entouré de l'extérieur par un élément de came 65 qui présente une configuration complémentaire à l'organe de came 53 formé par le couvercle 53. Plus précisément, l'élément de came 65 peut comprendre plusieurs secteurs de came définissant chacun une pente en forme de segment d'arc de cercle. Le nombre de secteur de came correspond au nombre de profils de came de l'organe de came 53. L'élément de came 65 peut ainsi être disposé sur l'organe de came 53 de manière parfaitement imbriquée de sorte que le contact soit réalisé sur toute la périphérie. Cette configuration correspond à une position fermée, telle que représentée sur la figure 2. Le pointeau 52 repose alors de manière étanche contre le siège de clapet 63. On comprend alors aisément qu'une rotation du disque rotatif 6 par rapport au couvercle 5 induit un déplacement rotatif de l'élément de came 65 du couvercle 6 par rapport à l'organe de came 53 du couvercle 5, forçant ainsi l'organe mobile 51 à se déplacer vers le bas ou vers l'intérieur du réservoir R à l'encontre des moyens élastiques formés par les pattes souples 54. Ce déplacement de l'organe mobile 51 engendre bien entendu un décollement du pointeau 52 qui quitte ainsi son contact étanche avec le siège 63, de manière à dégager l'orifice de distribution 62. Le produit fluide qui est stocké sous pression à l'intérieur du réservoir peut ainsi s'écouler à travers l'orifice de distribution pour gagner la face supérieure du disque 6 autour de l'orifice de distribution. La distribution de produit fluide a lieu tant que le disque 6 est maintenu dans cette position.

Afin de ramener le disque 6 dans sa position initiale de départ, il est prévu un ressort de rappel 7 qui agit entre le disque 6 et le couvercle 5. Ce ressort de rappel 7, visible sur les figures 4 et 5, présente avantageusement une configuration plate afin de pouvoir être inséré dans l'espace réduit défini entre le couvercle 5 et le disque rotatif 6. Avantageusement, ce ressort de rappel 7 est réalisé en matière plastique et présente une mémoire de forme élastique. On peut par exemple réaliser le ressort 7 sous la forme d'un serpentin 71 pourvu à ses deux extrémités de capuchons d'accrochage 75 et 76 qui vont venir en prise sur des picots 57 et 67, respectivement formés par le couvercle 5 et le disque 6. Le ressort de rappel limite la course angulaire du disque, par exemple sur un angle inférieur à 90°, et ramène ou retourne le disque 6 dans sa position initiale dès que l'utilisateur l'a relâché. Pour informer l'utilisateur que l'actionnement de ce distributeur nécessite l'entraînement en rotation du disque 6, on peut par exemple prévoir des flèches 66 disposées au niveau d'une plage annulaire externe 61 définie autour de l'orifice de distribution 62, comme visible sur la figure 4.

Afin de maintenir le disque 6 sur le couvercle 5, tout en permettant sa rotation, il est tout d'abord prévu une couronne 64 qui s'étend autour de l'organe de came 65 et qui vient en prise, avantageusement encliquetée, autour de la bride annulaire 55 formée par le couvercle 5. Bien entendu, l'encliquetage de ces deux éléments doit autoriser la rotation du disque 6 par rapport au couvercle 5. D'autre part, il est également prévu une frette 8 qui vient en prise autour de la bague de fixation 58 avec une partie basse et qui vient également en prise avec le rebord périphérique 68 du couvercle 6 au niveau d'une partie supérieure 82, qui s'étend avantageusement sur le disque 6. Là encore, la présence de la frette 8 ne doit pas empêcher la rotation du disque 6 par rapport au couvercle 5. Sans sortir du cadre de la présente invention, il est possible de se passer de la frette 8 : le disque 6 ne serait alors maintenu sur le couvercle 5 que par sa couronne 64 en prise autour de la bride 55. L'inverse est également possible : on pourrait se passer de la couronne 64.

La mise en oeuvre de la présente invention sous la forme d'un pot équipé d'un couvercle sensiblement plat et de diamètre conséquent permet d'utiliser un disque rotatif avec un diamètre correspondant, de sorte qu'il se crée un effet démultiplicateur, dans la mesure où l'on actionne le disque à proximité de son bord externe à distance de l'orifice de distribution. D'autre part, il faut également remarquer que la pression exercée par le produit fluide ne nuit pas à l'étanchéité du clapet, étant donné que la pression du produit fluide s'exerce sur la face interne de l'organe mobile 51 qui est ainsi poussée contre le siège 63.

Grâce à la présente invention, on dispose d'un distributeur, préférentiellement sous la forme d'un pot fermé par un couvercle, qui est surmonté d'un disque rotatif qui forme l'orifice de distribution et que l'on tourne pour ouvrir le clapet de sortie.

## Revendications

1. Distributeur de produit fluide comprenant un réservoir de produit fluide (R) dans lequel le produit fluide est stocké sous pression et un clapet de sortie de produit fluide qui est actionnable à partir d'une position fermée vers une position ouverte pour définir un orifice de distribution (62), le clapet de sortie comprenant un organe mobile (51) qui en position fermée repose de manière étanche sur un siège (63) formé par le bord de l'orifice de distribution (62) et qui est hors de contact de ce siège (63) en position ouverte, l'organe mobile (51) étant déplaçable axialement et sollicité élastiquement contre le siège (63), le distributeur comprenant également un organe d'actionnement (61) pour déplacer l'organe mobile (51) entre les positions fermée et ouverte, **caractérisé en ce que** l'organe d'actionnement (61) est formé par un disque rotatif (6) qui est muni de l'orifice de distribution (62), l'organe mobile (51) étant formé par un couvercle (5) monté sur le réservoir (R), le disque rotatif (6) étant monté en rotation sur le couvercle (5) autour de l'organe mobile (51), le disque rotatif (6) comprenant un élément de came (65) pour transformer le mouvement rotatif du disque (6) en déplacement axial de l'organe mobile (51).

2. Distributeur selon la revendication 1, dans lequel le disque rotatif (6) effectue une course angulaire limitée à l'encontre d'un ressort de rappel (7).

3. Distributeur selon la revendication 1 ou 2, dans lequel l'élément de came (65) comprend plusieurs secteurs de came définissant chacun une pente en forme de segment d'arc de cercle.

4. Distributeur selon l'une quelconque des revendications précédentes, dans lequel l'organe mobile (51) est pourvu d'un organe de came (53) qui coopère avec l'élément de came (65) du disque rotatif (6).

5. Distributeur selon la revendication 4, dans lequel l'organe de came (53) définit autant de profils de came en forme de segment d'arc de cercle qu'il y a de secteurs de came.

6. Distributeur selon l'une quelconque des revendications précédentes, dans lequel le disque rotatif (6) est maintenu sur le couvercle (5) par une frette (8).

7. Distributeur selon la revendication 6, dans lequel un ressort de rappel (7), avantageusement plat en matière plastique, agit entre le disque rotatif (6) et le couvercle (5) pour ramener le disque rotatif (6) en position initiale après chaque rotation.

8. Distributeur selon la revendication 6 ou 7, dans lequel l'organe mobile (51) comprend un pointeau (52) apte à s'engager de manière étanche dans le siège (63) qui est formé par le disque rotatif (6), le pointeau (52) étant entouré par un organe de came (53), qui est lui-même entouré par des moyens élastiques (54), avantageusement sous forme de pattes souples, qui sollicitent élastiquement le pointeau (52) contre le siège (63).

9. Distributeur selon l'une quelconque des revendications précédentes, dans lequel le réservoir (R) comprend un piston pousseur (2) qui coulisse de manière étanche dans un fût de coulissement (11), le piston pousseur (2) étant sollicité par des moyens élastiques (3) choisis parmi les ressorts, les mousses, les gaz.

## Patentansprüche

1. Spender für ein fluides Produkt, aufweisend einen Behälter (R) für ein fluides Produkt, in dem das fluide Produkt unter Druck gelagert ist, und eine Auslassklappe für fluides Produkt, die von einer geschlossenen Position in eine geöffnete Position betätigbar ist, um eine Ausgabeöffnung (62) zu definieren, wobei die Auslassklappe eine bewegliche Einrichtung (51) aufweist, die in der geschlossenen Position dichtend auf einem Sitz (63) ruht, der durch den Rand der Ausgabeöffnung (62) gebildet ist, und die in der geöffneten Position außer Kontakt mit diesem Sitz (63) ist, wobei die bewegliche Einrichtung (51) axial verschiebbar und elastisch gegen den Sitz (63) vorgespannt ist, wobei der Spender auch eine Betätigungseinrichtung (61) aufweist, um die bewegliche Einrichtung (51) zwischen der geschlossenen Position und der geöffneten Position zu verschieben, **dadurch gekennzeichnet, dass** die Betätigungseinrichtung (61) aus einer Drehscheibe (6) gebildet ist, die mit der Ausgabeöffnung (62) versehen ist, wobei die bewegliche Einrichtung (51) durch einen auf dem Behälter (R) montierten Deckel (5) gebildet ist, wobei die Drehscheibe (6) um die bewegliche Einrichtung (51) drehend auf dem Deckel (5) montiert ist, wobei die Drehscheibe (6) ein Nockenelement (65) aufweist, um die Drehbewegung der Scheibe (6) in eine axiale Verschiebung der beweglichen Einrichtung (51) umzuwandeln.

2. Spender nach Anspruch 1, wobei die Drehscheibe (6) einen begrenzten winkeligen Verlauf gegen eine Spannfeder (7) ausführt.

3. Spender nach Anspruch 1 oder 2, wobei das Nockenelement (65) mehrere Nockensektoren aufweist, die jeweils eine Schräge in Form eines Kreisbogensegments definieren.

4. Spender nach einem der vorhergehenden Ansprüche, wobei die bewegliche Einrichtung (51) mit einer Nockeneinrichtung (53) versehen ist, die mit dem Nockenelement (65) der Drehscheibe (6) zusammenwirkt.

5. Spender nach Anspruch 4, wobei die Nockeneinrichtung (53) so viele Nockenprofile in Form eines Kreisbogensegments definiert, wie es Nockensektoren gibt.

6. Spender nach einem der vorhergehenden Ansprüche, wobei die Drehscheibe (6) durch ein Band (8) auf dem Deckel (5) gehalten wird.

7. Spender nach Anspruch 6, wobei eine Spannfeder (7), vorteilhafterweise eine Federscheibe aus Kunststoffmaterial, zwischen der Drehscheibe (6) und dem Deckel (5) wirkt, um die Drehscheibe (6) nach jeder Drehung in ihre Ausgangsposition zurück zu bringen.

8. Spender nach Anspruch 6 oder 7, wobei die bewegliche Einrichtung (51) eine Spitze (52) aufweist, die dafür ausgelegt ist, dichtend in den Sitz (63) in Eingriff zu kommen, der durch die Drehscheibe (6) gebildet ist, wobei die Spitze (52) von einer Nockeneinrichtung (53) umgeben ist, die wiederum von elastischen Mitteln (54), vorteilhafterweise in Form von flexiblen Ansätzen, umgeben ist, die die Spitze (52) elastisch gegen den Sitz (63) vorspannen.

9. Spender nach einem der vorhergehenden Ansprüche, wobei der Behälter (R) einen Druckkolben (2) aufweist, der dichtend in einem Gleitzylinder (11) gleitet, wobei der Druckkolben (2) durch elastische Mittel (3), ausgewählt aus Federn, Schaum bzw. Schaumstoff und Gas, vorgespannt ist.

## Claims

1. A fluid dispenser comprising a fluid reservoir (R) in which the fluid is stored under pressure, and a fluid outlet valve that is actuatable from a closed position to an open position so as to define a dispenser orifice (62), the outlet valve including a movable member (51) that bears, in the closed position, in sealed manner against a seat (63) formed by the edge of the dispenser orifice (62) and that is not in contact with the seat (63) in the open position, the movable member (51) being axially movable and resiliently biased against the seat (63), the dispenser also comprising an actuator member (61) for moving the movable member (51) between the closed and open positions, **characterized in that** the actuator member (61) is formed by a rotary disk (6) that is provided with the dispenser orifice (62), the movable member (51) being formed by a lid (5) mounted on the reservoir (R), the rotary disk (6) being rotatably mounted on the lid (5) to turn about the movable member (51), the rotary disk (6) comprising a cam element (65) to transform the rotary movement of the disk (6) into axial movement of the movable member (51).

2. A dispenser according to claim 1, wherein the rotary disk (6) performs a limited angular stroke against a return spring (7).

3. A dispenser according to claim 1 or claim 2, wherein the cam element (65) comprises a plurality of cam sectors, each defining a slope in the shape of a circularly-arcuate segment.

4. A dispenser according to any preceding claim, wherein the movable member (51) is provided with a cam member (53) that co-operates with the cam element (65) of the rotary disk (6).

5. A dispenser according to claim 4, wherein the cam member (53) defines as many circularly-arcuate cam profiles as there are cam sectors.

6. A dispenser according to any preceding claim, wherein the rotary disk (6) is held on the lid (5) by a hoop (8).

7. A dispenser according to claim 6, wherein a return spring (7) that is advantageously flat and made of plastics material, acts between the rotary disk (6) and the lid (5) so as to return the rotary disk (6) into its initial position after each turn.

8. A dispenser according to claim 6 or claim 7, wherein the movable member (51) comprises a pin (52) that is suitable for engaging in sealed manner in the seat (63) that is formed by the rotary disk (6), the pin (52) being surrounded by a cam member (53) that is itself surrounded by resilient means (54), advantageously in the form of flexible tabs that urge the pin (52) resiliently against the seat (63).

9. A dispenser according to any preceding claim, wherein the reservoir (R) includes a pusher piston (2) that slides in leaktight manner in a slide cylinder (11), the pusher piston (2) being biased by resilient means (3) selected from springs, foams, and gases.
